# EUROPÄISCHE PATENTSCHRIFT

(11) **EP 0 310 820 B1**
(45) Veröffentlichungstag und Bekanntmachung des Hinweises auf die Patenterteilung: **11.12.1991**
(21) Anmeldenummer: 88114653.4
(22) Anmeldetag: 08.09.1988
(51) Int. Cl.: B65H 63/06, B65H 59/16, D04B 15/48

(54) **Fadenspeicher- und -liefervorrichtung für Textilmaschinen, insbesondere Strickmaschinen**
Yarn storage and delivery device for textile machines, in particular knitting machines
Appareil pour emmagasiner et délivrer du fil pour machines textiles, en particulier pour machines à tricoter

(30) Priorität: 07.10.1987 DE 3733797
(43) Veröffentlichungstag der Anmeldung: 12.04.1989
(73) Patentinhaber: SIPRA Patententwicklungs- und Beteiligungsgesellschaft mbH, D-72461 Albstadt (DE)
(72) Erfinder: Brunner, Heinz, D-7470 Albstadt 1-Ebingen (DE); Sauter, Karl-Jürgen, D-7475 Messstetten 1 (DE)
(74) Vertreter: Freiherr von Schorlemer, Reinfried, Dipl.-Phys.

(56) Entgegenhaltungen:
- DE-A- 3 136 644
- DE-A- 3 431 410
- GB-A- 857 424
- GB-A- 1 069 166

## Beschreibung

Die Erfindung betrifft eine Fadenspeicher- und -liefervorrichtung für Textilmaschinen, insbesondere Strickmaschinen, mit einem Gehäuse mit einer antreibbaren Fadenspeichertrommel, auf welche der über Fadenleitorgane zugeführte und abgeführte Faden in mehrere Windungen gelegt ist, und mit einem der Fadenspeichertrommel vorgeschalteten Knotenwächter und einer einstellbaren Fadenbremse.

Sogenannte Fournisseure der vorstehend genannten Art sind in mannigfacher Ausführungsform bekannt, siehe z.B. GB-A-857 424. Diesen Vorrichtungen wird der Faden über Fadenleitösen zugeleitet, an denen bereits eine Fadenumlenkung erfolgt. Als am Vorrichtungsgehäuse angeordnete Fadenbremse ist überwiegend eine einstellbare Tellerbremse vorgesehen. Zusätzlich kann ein Knotenwächter vorgeschaltet sein, wobei überwiegend Knotenwächter Verwendung finden, bei welchen der Fadendurchlaufspalt mindestens einseitig durch ein starres Teil begrenzt ist. Alle diese erwähnten Teile bilden je nach verarbeitetem Fadenmaterial einen mehr oder weniger großen Fadenabrieb, bilden also Faserflaum, der die erwähnten Organe selbst verunreinigen kann oder mit dem Garn in unerwünschter Weise zur Fadenspeichertrommel weitergeleitet wird, wo sich aus dem Flaum Faserringe ausbilden können.

Der Erfindung liegt die Aufgabe zugrunde, eine Fadenspeicher- und -liefervorrichtung der eingangs genannten Art so auszubilden, daß sie fadeneinlaufseitig möglichst wenig Organe zur Fadenkontrolle und Fadenführung aufweist und dabei so gestaltet ist, daß eine Flaumbildung weitgehend unterbunden bleibt.

Die gestellte Aufgabe wird erfindungsgemäß dadurch gelöst, daß die Fadenbremse, die am Vorrichtungsgehäuse unmittelbar nach einem Fadenleitorgan angeordnet ist, mit dem Knotenwächter kombiniert ist und diese Kombination aus zwei frei drehbar gelagerten achsparallelen Rollen besteht, von denen eine gegenüber der anderen gegen Bremsfederkraft verstellbar ist, daß der maximale Verstellweg der verstellbaren Rolle durch einen einstellbaren Anschlag begrenzt ist und daß der Faden über die auf einer unbeweglichen Achse gelagerte Rolle umgelenkt ist.

Die erfindungsgemäß ausgebildete Fadenspeicher- und -liefervorrichtung ist also mit einer Kombination aus einer Fadenbremse und einem Knotenwächter versehen, die durch ihren Aufbau selbst praktisch keinen Fadenabrieb erbringt und deren drehende Rollen die Anlagerung von Faserflaum verhindern. Die Anordnung der Fadenbremsrollen unmittelbar hinter einem Fadenleitorgan, das vorteilhafterweise am Ende eines Fadenführungsrohres sein kann, ergibt den Vorteil, daß dieses üblicherweise als starre Fadenleitöse ausgebildete Fadenleitorgan von seiner Fadenleitfunktion weitgehend entbunden ist, wodurch an ihm sich ebenfalls kaum Flaum bilden kann. Die auf einer unbeweglichen Achse gelagerte Rolle der kombinierten Brems- und Fadenwächtereinrichtung bildet ein fadenschonendes Umlenkorgan, das auch die Fadenspannungskräfte, die Änderungsspitzen aufweisen können, aufnimmt, so daß Fadenspannungsänderungen die Wirkung der Fadenbremse nicht beeinflussen können.

Die erfindungsgemäß ausgebildete Fadenspeicher- und -liefervorrichtung erleichtert auch die Bedienung, insbesondere wenn die Rollen der kombinierten Brems- und Knotenwächtereinrichtung fliegend gelagert sind, so daß ein Faden, der durch das Fadenleitrohr bis zu den Rollen mittels Luft vorgeschossen wird, sich seitlich zwischen die beiden Rollen einschieben läßt.

Vorteilhafterweise kann die verstellbare Rolle der kombinierten Brems- und Knotenwächtereinrichtung am freien Ende eines im Vorrichtungsgehäuse angeordneten Schwenkarmes gelagert sein, an welchem die in ihrer Kraftwirkung einstellbare und ebenfalls im Gehäuse anordenbare Feder angreift und auf welchen auch der ebenfalls im Vorrichtungsgehäuse angeordnete verstellbare Anschlag einwirkt. Die Bremskraft und der maximale Durchlaßspalt zwischen den beiden Walzen können unabhängig voneinander verändert werden. Hierzu können vorteilhafterweise im Vorrichtungsgehäuse zwei gesonderte Stellschrauben vorgesehen sein, wobei zweckmäßig der Ansatzpunkt der Bremsfeder und die Anschlagstelle mit unterschiedlichem Abstand vom Drehpunkt des Schwenkarmes angeordnet werden. Die Bremsfeder läßt sich hier an einer Stelle ansetzen, die ein günstiges Drehmoment am Schwenkhebel ergibt.

Von der kombinierten Brems- und Fadenwächtereinrichtung kann der Faden radial und tangential der Fadenspeichertrommel zugeführt werden. Die zwischen der Fadenbremse und der Fadenspeichertrommel üblicherweise angeordnete Fadenfühleranordnung mit einem auf dem laufenden Faden aufliegenden Tasthebel ist nur ein unwesentlicher Flaumverursacher. Durch das Fadenleitrohr zugeführter Flaum wird an den Rollen der kombinierten Brems- und Knotenwächtereinrichtung praktisch vollständig vom Faden abgehoben. Der Fadenspeichertrommel wird daher überwiegend flaumfreier Faden zugeleitet. Neben der Lösung der gestellten Aufgabe werden durch die kombinierte Brems- und Knotenwächtereinrichtung Organe geschaffen, die bisher an Fournisseuren verwendete Bremsvorrichtungen bezüglich der Gleichmäßigkeit der Bremskraft überbieten und auch gegenüber bisher vorgeschalteten Knotenwächtern, die eine zusätzliche Flaumbildungsstelle bildeten, Verbesserungen erbringen.

Nachfolgend wird ein Ausführungsbeispiel einer erfindungsgemäß ausgebildeten Fadenspeicher- und -liefervorrichtung anhand der beiliegenden Zeichnung näher erläutert.

Im einzelnen zeigen:
- Fig. 1: eine Gesamtseitenansicht der Fadenspeicher-und -liefervorrichtung, am vorderen Ende teilweise im Schnitt;
- Fig. 2: das vordere Ende der Vorrichtung in gegenüber Fig. 1 vergrößertem Maßstab und in einer normalen Betriebsstellung;
- Fig. 3: eine der Fig. 2 entsprechende Darstellung beim Einlaufen eines Fadenknotens in die kombinierte Brems- und Knotenwächtereinrichtung;
- Fig. 4: eine Draufsicht auf den aus Fig. 2 und 3 ersichtlichen vorderen Endbereich der Fadenspeicher- und -liefervorrichtung.

Fig. 1 zeigt ein längliches, in nicht näher dargestellter Weise als Hohlkörper ausgebildetes Vorrichtungsgehäuse 10 der Fadenspeicher- und -liefervorrichtung, das in der Nähe seines einen Endes eine Ausnehmung 11 aufweist, in welche eine Montageschiene 12 einer Textilmaschine eingreift. Das Vorrichtungsgehäuse 10 ist mittels einer Spannschraube 13 auf der Montageschiene 12 festgespannt. Auf der Unterseite des Vorrichtungsgehäuses 10 ist eine Fadenspeichertrommel 14 angeordnet, die fest mit einer nicht dargestellten Welle verbunden ist, die vertikal durch das Vorrichtungsgehäuse 10 hindurchgeführt und im Vorrichtungsgehäuse gelagert ist. Auf dem über die Oberseite des Vorrichtungsgehäuses 10 überstehenden Wellenteil sind zwei Riemenscheiben 15 und 16 gelagert, die in bekannter Weise mittels einer zwischen den beiden Riemenscheiben 15 und 16 angeordneten axialverstellbaren Kupplungsscheibe 17 wahlweise mit der Welle und damit mit der Fadenspeichertrommel 14 koppelbar sind.

Auf der Unterseite des Vorrichtungsgehäuses 10 sind in Fadendurchlaufrichtung hinter der Fadenspeichertrommel 14 hintereinander zwei Fadenleitbügel 18 und 19 angeordnet, über welche der tangential von der Fadenspeichertrommel 14 abgeführte Faden 20 geleitet wird und zwischen welchen auf dem Faden ein Fühler in Form eines im Vorrichtungsgehäuse 10 gelagerten Schwenkhebels 34 aufliegt, der zu einer bekannten Fadenüberwachungseinrichtung gehört. Wenn der Schwenkhebel 34 bei fehlendem Faden 20 aus seiner in Fig. 1 dargestellten Stellung abfällt, wird ein Schalter des Steuerteils der Vorrichtung betätigt, über welchen die Textilmaschine abgeschaltet wird.

In Fadendurchlaufrichtung vor der Fadenspeichertrommel 14 ist im freien Endbereich des Vorrichtungsgehäuses 10 eine kombinierte Fadenbrems- und Knotenwächtereinrichtung 21 angeordnet, die nachfolgend in Verbindung mit den Fig. 2 bis 4 noch näher erläutert wird. Die Einrichtung 21 befindet sich auf der Unterseite des Vorrichtungsgehäuses 10. Ihr wird der Faden durch eine unmittelbar vorgesetzte Fadenleitöse 22 zugeleitet, die am Ende eines vertikalen Gehäusedurchlaßkanales angeordnet ist, der mindestens abschnittsweise durch eine Steckhülse (Fig. 2) gebildet wird, in welche das Ende eines Fadenleitrohres 24 einsteckbar ist.

Die kombinierte Fadenbrems- und Knotenwächtereinrichtung weist zwei miteinander zusammenwirkende, achsparallele zylindrische Rollen 25 und 26 oder Walzen mit glatter Oberfläche auf, die jeweils auf einem Achszapfen 27 oder 28 fliegend und frei drehbar gelagert sind. Der Achszapfen 27 für die eine Rolle 25 ist am Vorrichtungsgehäuse 10 befestigt. Der Achszapfen 28 für die andere Rolle 26 ist am freien Ende eines gekröpften Hebels 29 befestigt, der um eine Achse 30 im Vorrichtungsgehäuse 10 verschwenkbar ist. Die am Schwenkhebel 29 gelagerte Rolle 26 ist in der Achsrichtung der vorgesetzten Fadenleitöse 22 gesehen mit einem größeren Achsabstand von der Fadenleitöse 22 als die starr gelagerte andere Rolle 25 angeordnet, wobei der Umfang der starr gelagerten Rolle 25 mindestens annähernd bis zur Längsachse der Fadenleitöse 22 vorsteht, so daß der durch das Fadenleitrohr 24 ankommende Faden 20 praktisch ohne Berührung der Fadenleitöse 22 auf die Rolle 25 aufläuft, die gleichzeitig eine Umlenkrolle für den Faden bildet.

Auf der Unterseite des Vorrichtungsgehäuses 10 sind nebeneinander zwei Gewindebohrungen ausgebildet, die mit je einer Stellschraube 31 oder 32 besetzt sind. Beide Gewindebohrungen reichen bis in den Bereich des in Fig. 2 horizontal verlaufenden Abschnittes 29.1 des in einem Schlitz des Vorrichtungsgehäuses 10 untergebrachten gekröpften Schwenkhebels 29. In der einen Bohrung ist eine Schraubendruckfeder 33 angeordnet, die einerseits am Abschnitt 29.1 des Schwenkhebels 29 und andererseits an der Stellschraube 31 abgestützt ist. Die Stellschraube 32 in der anderen Gewindebohrung bildet mit ihrem inneren Ende 32.1 einen die Schwenkbewegung des gekröpften Schwenkhebels 29 begrenzenden Anschlag. Mit der Stellschraube 31 kann die Spannkraft der Schraubendruckfeder 33 eingestellt werden, die auf den Schwenkhebel 29 einwirkt und dadurch die Bremskraft bestimmt, die auf den zwischen den beiden Rollen 25 und 26 hindurchlaufenden Faden 20 ausgeübt wird. Durch die andere Stellschraube 32 mit ihrem Anschlagende 32.1 wird der aus Fig. 3 ersichtliche Maximalspalt 34 bestimmt, der zwischen den beiden Rollen 25 und 26 entstehen kann, wenn ein im Faden 20 enthaltener Knoten 35 die beiden Rollen 25 und 26 auseinanderzwingt. Ist der Knoten 35 stärker als die Breite des eingestellten Spaltes 34, kann er die beiden Rollen 25 und 26 nicht passieren. Die beiden Rollen 25 und 26 bilden hier also einen Knotenwächter.

Zwischen der kombinierten Fadenbrems- und Knotenwächtereinrichtung 21 und der Fadenspeichertrommel 14 ist in bekannter Weise ein Fadenbruchwächter angeordnet, der einen auf dem zur Fadenspeichertrommel 14 laufenden Faden 20 aufliegenden Tastbügel 36 aufweist. Je nach an der Stellschraube 31 eingestellter Bremskraft kann der Faden 20 am Tasthebel 36 gemäß Fig. 1 eine Umlenkung oder gemäß Fig. 2 und 3 keine Umlenkung erfahren. Der Faden 20 durchläuft vor der Fadenspeichertrommel 14 noch einen Fadenleitbügel 37.

## Patentansprüche

1. Fadenspeicher- und -liefervorrichtung für Textilmaschinen, insbesondere Strickmaschinen, mit einem Gehäuse mit einer antreibbaren Fadenspeichertrommel, auf welche der über Fadenleitorgane zugeführte und abgeführte Faden in mehrere Windungen gelegt ist, und mit einem der Fadenspeichertrommel vorgeschalteten Knotenwächter und einer einstellbaren Fadenbremse, dadurch gekennzeichnet, daß die Fadenbremse, die am Vorrichtungsgehäuse (10) unmittelbar nach einem Fadenleitorgan (22) angeordnet ist, mit dem Knotenwächter (Einrichtung (21)) kombiniert ist und diese Kombination aus zwei frei drehbar gelagerten achsparallelen Rollen (25, 26) besteht, von denen eine gegenüber der anderen gegen Bremsfederkraft verstellbar ist, daß der maximale Verstellweg der verstellbaren Rolle (26) durch einen einstellbaren Anschlag (32.1) begrenzt ist und daß der Faden (20) über die auf einer unbeweglichen Achse (27) gelagerte Rolle (25) umgelenkt ist.

2. Fadenspeicher- und -liefervorrichtung nach Anspruch 1, dadurch gekennzeichnet, daß die verstellbare Rolle (26) am freien Ende eines im Vorrichtungsgehäuse (10) angeordneten Schwenkarmes (29) gelagert ist, an welchem in der einen Schwenkrichtung eine im Vorrichtungsgehäuse (10) angeordnete, in ihrer Kraftwirkung einstellbare Feder (33) angreift und ein Anschlag (32.1) mit veränderlichem Abstand von seiner durch die Rollenanlage bestimmten einen Endstellung im Vorrichtungsgehäuse (10) gelagert ist.

3. Fadenspeicher- und -liefervorrichtung nach Anspruch 1 und 2, dadurch gekennzeichnet, daß die Bremsfederkraft (33) und der Abstand des Anschlages (32.1) an zwei im Vorrichtungsgehäuse (10) gelagerten Stellschrauben (31, 32) unabhängig voneinander einstellbar sind.

4. Fadenspeicher- und -liefervorrichtung nach Anspruch 2 oder 3, dadurch gekennzeichnet, daß der Ansatzpunkt der Bremsfeder (33) und die Stelle des Anschlages (32.1) mit unterschiedlichem Abstand vom Drehpunkt (30) des Schwenkarmes (29) angeordnet sind.

5. Fadenspeicher- und -liefervorrichtung nach einem der Ansprüche 1 bis 4, dadurch gekennzeichnet, daß beide achsparallelen Rollen (25, 26) eine ungestufte zylindrische Mantelfläche aufweisen und fliegend gelagert sind.

6. Fadenspeicher- und -liefervorrichtung nach einem der Ansprüche 1 bis 5, dadurch gekennzeichnet, daß das unmittelbar vor der kombinierten Fadenbrems- und Knotenwächtereinrichtung (21) angeordnete Fadenleitorgan (22) eine am Ende einer zur Aufnahme des Endes eines Fadenleitrohres (24) dienenden Steckhülse (23) angeordnete Fadenleitöse (22) ist.

7. Fadenspeicher- und -liefervorrichtung nach Anspruch 6, dadurch gekennzeichnet, daß in der Achsrichtung der Fadenleitöse (22) gesehen die beiden Lagerzapfen (27, 28) für die Rollen (25, 26) einen unterschiedlichen Abstand von der Fadenleitöse (22) haben.

## Claims

1. Yarn storage and supply device for textile machines, especially knitting machines, with a housing with a driven yarn storage drum, on which the yarn fed in and fed out via yarn guide members is wound in a plurality of turns, and with a slub monitor preceding the yarn storage drum and an adjustable yarn brake, characterized in that the yarn brake, which is arranged on the device housing (10) directly after a yarn guide member (22), is combined with the slub monitor (device 21) and this combination consists of two freely rotatably mounted rollers (25, 26) with parallel axes, of which one roller is adjustable relative to the other against spring braking force, in that the minimum path of adjustment of the adjustable roller (26) is limited by an adjustable stop (32.1) and in that the yarn (20) is deflected over the roller (25) mounted on an immovable axis (27).

2. Yarn storage and supply device according to claim 1, characterized in that the adjustable roller (26) is mounted at the free end of a pivoted arm (29) mounted in the device housing (10), on which arm acts in one pivotal direction a spring (33) adjustable in its spring action and arranged in the device housing (10) and a stop (32.1) with adjustable spacing from its one end position determined by the roller contact is mounted in the device housing (10).

3. Yarn storage and supply device according to claims 1 and 2, characterized in that the brake spring force (33) and the spacing of the stop (32.1) are independently adjustable by two adjusting screws (31, 32) mounted in the device housing (10).

4. Yarn storage and supply device according to claim 2 or 3, characterized in that the point of action of the brake spring (33) and the position of the stop (32.1) are arranged at different distances from the pivot point (30) of the pivoted arm (29).

5. Yarn storage and supply device according to one of claims 1 to 4, characterized in that both rollers (25, 26) with parallel axes have an unstepped peripheral surface and are mounted in overhung manner.

6. Yarn storage and supply device according to one of claims 1 to 5, characterized in that the yarn guide member (22) arranged directly before the combined yarn brake and slub monitoring device (21) is a yarn guide eye (22) at the end of a plug-in sleeve (23) serving to receive the end of a yarn guide tube (24).

7. Yarn storage and supply device according to claim 6, characterized in that the two bearing pins (27, 28) for the rollers (25, 26) have different spacings from the yarn guide eye (22) in the axial direction of the yarn guide eye (22).

## Revendications

1. Dispositif pour emmagasiner et délivrer du fil pour des machines textiles, en particulier pour des machines à tricoter, comprenant un carter avec un tambour d'emmagasinage de fil pouvant être entraîné sur lequel le fil amené et dévidé par l'intermédiaire d'organes guide-fil est enroulé en plusieurs spires, un contrôleur de noeuds monté en amont du tambour d'emmagasinage de fil et un tendeur de fil réglable, **caractérisé en ce** que le tendeur de fil disposé sur le carter (10) du dispositif, immédiatement en aval d'un organe guide-fil (22), est combiné avec le contrôleur de noeuds (dispositif (21)); que cette combinaison se compose de deux rouleaux (25, 26) pouvant tourner librement et présentant des axes parallèles, dont l'un peut être réglé par rapport à l'autre contre la force d'un ressort de frein; que le déplacement maximum du rouleau réglable (26) est limité par une butée réglable (32.1); et que le fil (20) est dévié par le rouleau (25) monté sur un axe immobile (27).

2. Dispositif pour emmagasiner et délivrer du fil selon la revendication 1, caractérisé en ce que le rouleau réglable (26) est monté sur l'extrémité libre d'un bras pivotant (29) disposé dans le carter (10) du dispositif, sur lequel est fixé dans l'une des directions de pivotement un ressort (33) à action réglable disposé dans le carter (10) du dispositif; et qu'une butée (32.1) est montée à une distance variable de l'une de ses positions de fin de course dans le carter (10) du dispositif déterminée par la venue en butée du rouleau.

3. Dispositif pour emmagasiner et délivrer du fil selon les revendications 1 et 2, caractérisé en ce que la force du ressort de frein (33) et l'écartement de la butée (32.1) peuvent être réglés indépendamment l'un de l'autre au moyen de deux vis de réglage (31, 32) placées dans le carter (10) du dispositif.

4. Dispositif pour emmagasiner et délivrer du fil selon l'une des revendications 2 ou 3, caractérisé en ce que le point de départ du ressort de frein (33) et l'endroit de la butée (32.1) sont disposés à des distances différentes par rapport au centre de rotation (30) du bras pivotant (29).

5. Dispositif pour emmagasiner et délivrer du fil selon l'une des revendications 1 à 4, caractérisé en ce que les deux rouleaux (25, 26) à axes parallèles présentent une surface latérale cylindrique non étagée et qu'ils sont montés en porte à faux.

6. Dispositif pour emmagasiner et délivrer du fil selon l'une des revendications 1 à 5, caractérisé en ce que l'organe guide-fil (22) disposé immédiatement en amont du dispositif combiné de tension du fil et de contrôle des noeuds (21) est constitué par un oeillet guide-fil (22) disposé à l'extrémité d'une douille embrochable (23) destinée à recevoir l'extrémité d'un tube guide-fil (24).

7. Dispositif pour emmagasiner et délivrer du fil selon la revendication 6, caractérisé en ce que, vu dans la direction axiale de l'oeillet guide-fil (22), les deux tourillons (27, 28) pour les rouleaux (25, 26) se trouvent à une distance différente de l'oeillet guide-fil (22).
